# EUROPÄISCHE PATENTSCHRIFT

(11) **EP 0 554 640 B1**
(45) Veröffentlichungstag und Bekanntmachung des Hinweises auf die Patenterteilung: **04.12.1996**
(21) Anmeldenummer: 92810090.8
(22) Anmeldetag: 07.02.1992
(51) Int. Cl.: F04D 29/66

(54) **Verfahren und Vorrichtung zum Bestimmen der kavitationsbedingten Erosion in fluiddurchströmten Komponenten**
Method and device for the determination of the erosion caused by cavitation of fluid-traversed components
Procédure et dispositif pour la détermination de l'érosion occasionnée par le cavitation d'éléments traversés par un écoulement de fluides

(43) Veröffentlichungstag der Anmeldung: 11.08.1993
(73) Patentinhaber: SULZER PUMPEN AG, CH-8401 Winterthur (CH)
(72) Erfinder: Gülich, Johann Friedrich, CH-8408 Winterthur (CH)

(56) Entgegenhaltungen:
- DE-A- 3 520 538
- US-A- 3 761 196
- PATENT ABSTRACTS OF JAPAN vol. 14, no. 144 (M-951)19. Marz 1990 & JP-A-20 10 000 (ISHIKAWAJIMA HARIMA) 12 Januar 1990
- PATENT ABSTRACTS OF JAPAN vol. 11, no. 94 (M-574)25. Marz 1987 & JP-A-61 244 896 (SHIPBUILD RES. ASSOC. JAPAN) 32 Oktober 1986
- WORLD PUMPS Nr. 296, Mai 1991, OXFORD, GB Seite 30 'cavitation monitor'
- DATABASE WPIL Section EI, Week 8231, Derwent Publications Ltd., London, GB; Class S, AN 82K4286E & SU-A-872 972 (DENISOV) 18 Oktober 1981

## Beschreibung

Die Erfindung betrifft ein Verfahren zum Bestimmen der kavitationsbedingten Erosionsrate in fluiddurchströmten Komponenten gemäss dem Oberbegriff des Anspruchs 1 und eine Vorrichtung zur Durchführung des Verfahrens.

Bei Pumpen und anderen fluiddurchströmten Komponenten tritt im geförderten Fluid unter gewissen Bedingungen eine Kavitation auf. So treten zum Beispiel an den Eintrittskanten der Laufradschaufeln einer Kreiselpumpe infolge örtlicher Übergeschwindigkeiten Zonen mit Unterdruck auf, die zur Dampfblasenbildung führen, wenn der örtliche Druck unter den Dampfdruck des geförderten Fluides fällt. Die Dampfblasen werden mit der Strömung in Zonen höheren Druckes gespült, wo sie implodieren. Dabei entsteht örtlich eine sehr hohe Druckspitze beziehungsweise eine sehr hohe Kavitationsintensität, die Materialanfressungen beziehungsweise Kavitationsschäden verursachen können.

Es ist bekannt, die hydrodynamische Kavitationsintensität beziehungsweise die kavitationsbedingte Erosionsrate in fluiddurchströmten Komponenten wie Pumpen, Turbinen, Regel- oder Absperrarmaturen durch die Messung des Flüssigkeitsschalles kontinuierlich abzuschätzen. Ein empirisch ermittelter Zusammenhang zwischen Flüssigkeitsschall und Erosionsrate erlaubt das potentielle Risiko von Kavitationsschäden quantitativ zu beurteilen.

Ein entsprechendes Verfahren mit Vorrichtung zur Bestimmung der Erosionsrate ist zum Beispiel aus "Guidelines for Prevention of Cavitation in Centrifugal Feedpumps, EPRI GS-6398, Project 1884-10, Final Report, Electric Power Research Institute, Palo Alto, California, 1989" Seite 2-24 sowie Seite B-9 bekannt.

Die Messung des Flüssigkeitsschalles bedingt, dass eine entsprechende Druckmessvorrichtung in die fluiddurchströmte Komponente eingebracht werden muss und mit dem Fluid direkten Kontakt hat. Das Anbringen einer entsprechenden Öffnung in der Aussenwand der fluiddurchströmten Komponente ist besonders bei bestehenden Anlagen, zum Beispiel im Nuklearbereich, aus sicherheitstechnischen Gründen äusserst problematisch. Aus diesem Grund ist das bekannte Verfahren zur Bestimmung der Erosionsrate zum Beispiel für kurzfristige Kontrollen an bestehenden Anlagen ungeeignet. Ein weiterer Nachteil des bekannten Verfahrens liegt darin, dass die Druckmessvorrichtung strömungstechnisch präzis innerhalb der fluiddurchströmten Komponente befestigt werden muss, um Messfehler auf Grund von sich anlagernden Luftblasen zu vermeiden.

Aus der JP-A-20 10 000 ist eine weitere Vorrichtung bekannt, welche mit einem Vibrationssensor die Schwingung des Gehäuses einer fluiddurchströmten Komponente erfasst, wobei der Sensor auf der Aussenseite des Gehäuses angeordnet ist. Dabei wird das Vibrationssignal über eine lange Zeitdauer aufintegriert und bei jeder Unterhaltsarbeit an der Komponente die Tiefe der aufgetretenen Erosionsschäden gemessen. Daraus wird ein Zusammenhang zwischen aufintegrietem Vibrationssignal und der Tiefe von Erosionsschäden gebildet, sodass ungefähr abgeschätzt werden kann, wann die nächste Unterhaltsarbeit fällig ist. Diese bekannte Vorrichtung weist den Nachteil auf, dass sie nicht in der Lage ist eine momentan auftretene, kavitationsbedingte Erosionsrate zu bestimmen, sondern nur eine Tiefe von Erosionsschäden über eine sehr lange Zeitperiode zu berechnen erlaubt. Weitere Nachteile sind darin zu sehen, dass das Gehäuse immer wieder geöffnet werden muss um die Tiefe der Erosionsschäden zu messen, dass die gemessenen Werte nicht auf andere Gehäuseformen übertragbar sind, und dass beim Auftreten einer Vibration immer davon ausgegangen wird, dass eine Erosion erfolgt, welche in Wirklichkeit erst oberhalb einer bestimmten Intensität auftritt.

Es ist Aufgabe der vorliegenden Erfindung die kavitationsbedingte Erosionsrate mit einem Messfühler zu bestimmen, welcher ausserhalb der fluiddurchströmten Komponente angeordnet ist.

Diese Aufgabe wird gelöst mit einem Verfahren gemäss den Merkmalen von Anspruch 1. Dabei wird mit einer Körperschall-Messvorrichtung der Körperschall beziehungsweise die Vibration der Aussenwand der fluiddurchströmten Komponente erfasst und einer Signalaufbereitungseinheit weitergeleitet, aus dem aufbereiteten Signal mit Hilfe eines Rechner mit numerischen Methoden der Flüssigkeitsschall berechnet, daraus die Erosionsrate bestimmt und einer Ausgabeeinheit übermittelt.

Die kavitationsbedingte Erosion in fluiddurchströmten Komponenten wie zum Beispiel einer Pumpe lässt sich durch die Erfassung der Vibration des Pumpengehäuses herleiten. Der kavitationsbedingte Flüssigkeitsschall überträgt sich auf das Pumpengehäuse und wird mittels eines Sensores einer Körperschall-Messvorrichtung erfasst, in einer Signalaufbereitungseinheit verstärkt, gefiltert und digitalisiert und einem Rechner übermittelt. Weitere Messdatenerfassungsvorrichtungen wie die Auslassdruck-Messvorrichtung, die Saugdruck-Messvorrichtung, die Fluidtemperatur-Messvorrichtung oder die Drehzahl-Messvorrichtung ermöglichen dem Rechner zum Beispiel die Berechnung des Förderstromes oder des Zusammenhanges zwischen Förderstrom und Erosionsrate. Die ermittelten Werte sind über die Ausgabeeinheit anzeigbar, wobei zum Beispiel beim Überschreiten eines über die Eingabeeinheit vorgebbaren Grenzwertes die Ausgabeeinheit zum Beispiel eine Warnung aktiviert.

Die Vorteile der Erfindung sind darin zu sehen, dass die Bestimmung der Erosionsrate ohne Eingriff in die fluiddurchströmte Komponente und zudem auch temporär und kurzfristig, z.B. zu Testzwecken oder Kontrollzwecken, durchführbar ist.

Die implodierenden Dampfblasen verursachen Druckwellen, welche mit einer Druckmessvorrichtung als Flüssigkeitsschall messbar sind. Die Druckwellen versetzen dabei auch die Aussenwand der fluiddurchströmten Komponente, z.B. ein Pumpengehäuse, in Schwingung, was sich als Körperschall äussert und zum Beispiel mittels eines Beschleunigungsmessers, der an der Aussenseite des Pumpengehäuses befestigt ist, messbar ist. Sowohl der Flüssigkeitsschall als auch der Körperschall sind abhängig von der hydrodynamischen Kavitationsintensität, und sind daher potentielle Messgrössen zum Abschätzen der durch Kavitation verursachten Erosion.

Kavitationsschäden treten nur dann auf, wenn die vier folgenden Bedingungen erfüllt sind:
a) Dampfblasen entstehen in der fliessenden Flüssigkeit
b) die Dampfblasen gelangen in Zonen, in denen der lokale Druck den Dampfdruck übersteigt
c) die Dampfblasen implodieren nahe einer festen Oberfläche
d) die hydrodynamische Kavitationsintensität übersteigt den Kavitationswiderstand des Materials

Sobald implodierende Dampfblasen auftreten, können Druckwellen im Frequenzbereich von typischerweise über 10 kHz gemessen werden. Es ist daher eindeutig feststellbar ob die Bedingungen a) und b) erfüllt sind. Es ist bis heute jedoch keine Möglichkeit bekannt, mittels der Messung von Schallwellen festzustellen, ob Dampfblasen in der Nähe der Oberfläche implodieren und somit potentiell schädlich sind, oder ob die Dampfblasen innerhalb der Flüssigkeit implodieren, wo sie nicht schädlich sind. Die Unfähigkeit festzustellen, ob die Bedingung c) erfüllt ist, ist die gravierendste Einschränkung, wenn mittels der Messung von Schallwellen eine Kavitationsdiagnose durchgeführt wird.

Trotzdem ermöglicht ein Diagnosesystems einen Hinweis zu ermitteln, ob die hydrodynamische Kavitationsintensität den Kavitationswiderstand des Materials übersteigt, und dadurch mögliche Schäden zu quantifizieren.

Empirische Untersuchungen haben ergeben, dass eine Korrelation zwischen dem Metallverlust auf Grund kavitationsbedingter Erosion und dem Flüssigkeitsschall besteht.

Der bekannte Zusammenhang lautet:${\text{E}}_{\text{R}} \text{= f(CNL)}$ wobei E_{R} der Erosionsrate (in mm/h) und CNL (Cavitation Noise Level) dem kavitationsbedingten Flüssigkeitsschallpegel entspricht.

Dagegen konnte zwischen der Gehäusevibration CV (Casing Vibrations) und der Erosionsrate E_{R} keine Korrelation festgestellt werden.

Die Gleichung${\text{P}}_{\text{ER}} {\text{= U}}_{\text{R}} {\text{· E}}_{\text{R}}$ beschreibt den Zusammenhang der spezifischen Erosionsleistung P_{ER} als Produkt der maximalen lokalen Erosionsrate ER mit der werkstoffabhängigen Materialkonstante U_{R}. Empirische Untersuchungen ergaben eine Korrelation zwischen der spezifischen Erosionsleistung P_{ER} sowie der akustischen Flüssigkeitsschallintensität I_{ac} (Gleichung 3).${\text{P}}_{\text{ER}} {\text{= C}}_{\text{N}} {\text{· F}}_{\text{cor}} {\text{/F}}_{\text{Mat}} {\text{· (I}}_{\text{ac}} {\text{/I}}_{\text{R}} {\text{)}}^{\text{x}}$ mit den empirischen Konstanten C_{N} und x.
- F_{cor}:: Korrosionsfaktor
- F_{Mat}:: Faktor für metallurgische Struktur
- I_{ac} :: akustische Intensität
- I_{R}:: Referenzgrösse

Die gemessene Beschleunigung der Aussenwand einer fluiddurchströmten Komponente, wie z.B. eines Pumpengehäuses, ist ein Mass für die Druckschwankungen des Fluids innerhalb der Komponente. Mit akustischen Methoden wie z.B. der statistischen Energieanalyse oder durch Bestimmen der Transferfunktion ist eine Ermittlung des Flüssigkeitsschalles NL auf Grund der Gehäusevibration CV möglich (Gleichung 4).$\text{NL = f(CV)}$ Aus der Gehäusevibration CV lässt sich somit die akustische Intensität I_{ac} des Flüssigkeitsschalles bestimmen und daraus die entsprechende Erosionsleistung P_{ER}. Die Erosionsleistung P_{ER} und damit die Erosionsrate E_{R} lässt sich daher aus der Gehäusevibration CV berechnen.

Im folgenden wird die Erfindung anhand von Ausführungsund Anwendungsbeispielen beschrieben. Es zeigt:
- Fig. 1: eine schematische Anordnung einer Vorrichtung zur Bestimmung der kavitationsbedingten Erosion in einer Pumpe;
- Fig. 2: eine schematische Anordnung einer Vorrichtung zur Bestimmung der kavitationsbedingten Erosion sowie der Durchflussmenge;
- Fig. 3: eine schematische Anordnung einer Vorrichtung zur Beeinflussung der kavitationsbedingten Erosion einer Pumpe.

Figur 1 zeigt eine Pumpe 1, die durch einen Motor 2 über eine drehende Welle 3 angetrieben ist. Die Pumpe fördert ein Fluid von der Saugleitung 5b zur Druckleitung 5a. Eine Körperschallmessvorrichtung 7 erfasst die Vibrationen der Aussenwand der Pumpe 1, wobei die Körperschallmessvorrichtung 7 fest mit der Aussenwand verbunden sein kann oder zum Beispiel die Vibrationen der Aussenwand berührungslos abtastet. Die Körperschallmessvorrichtung 7 kann auf der Aussenwand aufliegen oder z.B. durch eine Bohrung mehr oder weniger tief in die Aussenwand eingelassen sein. Die Signalaufbereitungseinheit 10 verarbeitet das Vibrationssignal CV, indem es zum Beispiel verstärkt, gefiltert und digitalisiert wird. Der Rechner 11, dem Werte durch die Eingabeeinheit 12 vorgebbar sind, und der die berechneten Werte auf der Ausgabeeinheit 13 ausgibt, berechnet aus dem aufbereiteten Vibrationssignal den Flüssigkeitsschall NL und unter Verwendung der empirischen Korrelation gemäss Gleichung 3 die Erosionsleistung P_{ER} sowie unter Verwendung von Gleichung 2 die Erosionsrate E_{R}. Die Ausgabeeinheit 13 kann weiter z.B. die kumulierte Erosion anzeigen, oder beim Überschreiten einer vorgebbaren Schwelle, zum Beispiel für die Erosionsrate E_{R}, ein Signal wie zum Beispiel ein Alarm auslösen.

Figur 2 weist gegenüber Figur 1 zusätzliche Messvorrichtungen auf, so eine Auslassdruck-Messvorrichtung 6, eine Saugdruck-Messvorrichtung 8, eine Fluidtemperatur-Messvorrichtung 9 sowie eine Drehzahlmessvorrichtung 4. Die gegenüber Figur 1 zusätzlichen Messvorrichtungen erlauben dem Rechner 11 die Berechnung des aktuellen Förderstromes der Pumpe, die Berechnung des Arbeitspunktes der Pumpe, sowie die Konversion des Förderdruckes auf einen Referenzdruck mit einer Referenzgeschwindigkeit der Welle 3. Die Auswertung der von der Signalaufbereitungsvorrichtung 10 bereitgestellten Daten erlauben dem Rechner 11 zum Beispiel die folgenden Grössen zu berechnen:
- spezifische Haltedruckenergie (NPSH, net positiv suction head) der Pumpe 1
- Förderstrom
- Flüssigkeitsschall
- aktuelle Erosionsrate
- Lasthistogramm
- Histogrammes mit Last und Erosionsrate
- kumulierte Erosion

Figur 3 zeigt die gleichen Messvorrichtungen wie Fig. 2. Die Drehzahl des Motors 2 ist über eine Stelleinrichtung 14 steuerbar, welche ihrerseits durch die Ausgabeeinheit 13 des Rechners 11 gesteuert wird. Dieser geschlossene Regelkreis erlaubt zum Beispiel, den Förderstrom der Pumpe 1 abhängig von der Erosionsrate zu bestimmen.
Ein geschlossener Regelkreis dieser Art erlaubt es zum Beispiel den Arbeitspunkt der Pumpe durch Verstellen der Motorendrehzahl oder zum Beispiel durch Verstellen der Stellung eines Ventils so zu verändern, dass die Pumpe in einem Bereich mit geringerer Kavitationsgefährdung arbeitet.

Die beschriebenen Ausführungs- und Anwendungsbeispiele lassen sich natürlich auch dann realisieren, wenn der Flüssigkeitsschall NL direkt über eine Druckmessvorrichtung zur Verfügung steht.

## Patentansprüche

1. Verfahren zum Bestimmen der kavitationsbedingten Erosionsrate in fluiddurchströmten Komponenten wie zum Beispiel Pumpen (1) oder Armaturen,
indem mit einem Messensor (7b), der sich ausserhalb der fluiddurchströmten Komponente (1) befindet, die Vibration oder der Körperschall der Aussenwandung an mindestens einer Stelle gemessen wird,
indem ein Flüssigkeitsschall aus dem Messignal berechnet wird,
und indem die aktuelle Erosionsrate aus dem Flüssigkeitsschall berechnet wird, unter Verwendung einer empirisch bestimmte Relation zwischen dem Flüssigkeitsschall und der Erosionsrate.

2. Verfahren nach Anspruch 1, dadurch gekennzeichnet, dass mit der aus der Akustik bekannten Methode der statistischen Energieanalyse aus dem Vibrations- oder Körperschallsignal der Flüssigkeitsschall ermittelt wird.

3. Verfahren nach Anspruch 1, dadurch gekennzeichnet, dass mittels Transferfunktion aus dem Vibrationsoder Körperschallsiganal der Flüssigkeitsschall ermittelt wird.

4. Verfahren nach einem der Ansprüche 1 bis 3, dadurch gekennzeichnet, dass bei der Berechung der Erosionsrate eine werkstoffabhängige Materialkonstante U_{R}, F_{Mat} berücksichtigt wird.

5. Vorrichtung zum Bestimmen der kavitationsbedingten Erosionsrate in fluiddurchströmten Komponenten mit einem Verfahren gemäss einem der Ansprüche 1 bis 4, dadurch gekennzeichnet, dass eine Messvorrichtung (7a) mit Messensor (7b) den Körperschall beziehungsweise die Vibration ausserhalb des Fluids erfasst und einer Signalaufbereitungseinheit (10) weiterleitet, und dass ein Rechner (11) mit numerischen Methoden aus dem aufbereiteten Signal eine den Flüssigkeitsschall repräsentierende Grösse berechnet, daraus die aktuelle Erosionsrate bestimmt und einer Ausgabeeinheit (13) übermittelt.

6. Vorrichtung nach Anspruch 5, dadurch gekennzeichnet, dass der Sensor (7b) der Messvorrichtung (7a) innerhalb oder an der Aussenwand an die fluiddurchströmte Komponente (1) angekoppelt ist.

7. Vorrichtung nach Anspruch 5, dadurch gekennzeichnet, dass der Sensor (7b) der Messvorrichtung (7a) die Vibration oder den Körperschall der Aussenwand der fluiddurchströmten Komponente (1) berührungslos misst.

8. Vorrichtung nach einem der Ansprüche 5 bis 7, dadurch gekennzeichnet, dass zusätzlich die Signale einer Auslassdruck-Messvorrichtung (6), einer Saugdruck-Messvorrichtung (8) sowie einer Fluidtemparatur-Messvorrichtung (9) von der Signalaufbereitungseinheit (10) erfasst, verstärkt und digitalisiert werden, derart, dass mit Hilfe des Rechners (11) der Förderstrom bestimmbar ist.

9. Vorrichtung nach einem der Ansprüche 5 bis 8, dadurch gekennzeichnet, dass eine Drehzahl-Messvorrichtung (4) die Drehzahl der Welle (3) über die Signalaufbereitungseinheit (10) an den Rechner (11) leitet.

10. Vorrichtung nach einem der Ansprüche 5 bis 9 dadurch gekennzeichnet, dass, wenn die Erosionsrate einen dem Rechner (11) vorgebbaren Schwellenwert übersteigt, die Ausgabeeinheit (13) darauf aufmerksam macht.

## Claims

1. A method for determining the erosion caused by cavitation in fluid-traversed components, such as, for example, pumps (1) or valves,
by the vibration or the structure-bone noise of the outer wall being measured at least at one point by a measurement sensor (7b), which is located outside the fluid-traversed component (1),
by a fluid-borne noise being calculated form the measurement signal,
and by the present erosion rate being calculated from the fluid-borne noise, by using an empirically determined relationship between the fluid-borne noise and the erosion rate.

2. A method according to Claim 1,
**characterised in that** with the method of statistical energy analysis known from the acoustics the fluid-borne noise is determined from the vibration signal or structure-borne noise signal.

3. A method according to Claim 1,
**characterised in that** the fluid-borne noise is determined from the vibration signal or structure-borne noise signal by means of transfer function.

4. A method according to one of Claims 1 to 3,
**characterised in that** when calculating the erosion rate a material-dependent material constant U_{R}, F_{Mat} is taken into consideration.

5. A device for determining the erosion caused by cavitation in fluid-traversed components, by a method as specified by one of Claims 1 to 4,
**characterised in that** a measuring device (7a) having a measuring sensor (7b) detects the structure-borne noise and respectively the vibration outside the fluid and transmits this information to a signal processing unit (10),
**and in that** a computer (11) calculates a value representing the fluid-borne noise from the processed signal by numerical methods, and from this determines the present erosion rate and transmits this information to an output unit (13).

6. A device according to Claim 5,
**characterised in that** the sensor (7b) of the measuring device (7a) is coupled inside or at the outer wall to the fluid-traversed component (1).

7. A device according to Claim 5,
**characterised in that** the sensor (7b) of the measuring device (7a) measures the vibration or the structure-borne noise of the outer wall of the fluid-traversed component (1) flows without contact.

8. A device according to one of Claims 5 to 7,
**characterised in that** in addition the signals of an outlet pressure measuring device (6), of a suction pressure measuring device (8) and also of a fluid temperature measuring device (9) are detected, amplified and digitalized by the signal processing unit (10) so that the flow rate can be determined by means of the computer (11).

9. A device according to one of Claims 5 to 8,
**characterised in that** a revolution counter (4) transmits the rotational speed of the shaft (3) via the signal processing unit (10) to the computer (11).

10. A device according to one of Claims 5 to 9,
**characterised in that,** if the erosion rate exceeds a threshold value preset in the computer (11), the output unit (13) gives notification thereof.

## Revendications

1. Procédé pour la détermination du taux d'érosion dû à la cavitation dans des composants traversés par des fluides. comme par exemple des pompes (1), ou des armatures, par le fait que l'on mesure, au moyen d'un capteur de mesure (7b), qui se trouve à l'extérieur du composant (1) traversé par le fluide, les vibrations ou bien le son du corps de la paroi externe en au moins un emplacement,
par le fait que l'on calcule un son du liquide à partir du signal de mesure,
et par le fait que le taux réel d'érosion est calculé à partir du son du liquide en utilisant une relation déterminée empiriquement entre le son du liquide et le taux d'érosion.

2. Procédé selon la revendication 1, caractérisé en ce qu'avec la méthode,connue de l'acoustique,de l'analyse d'énergie statistique, le son du liquide est obtenu du signal des vibrations ou de son du corps.

3. Procédé selon la revendication 1, caractérisé en ce qu'au moyen d'une fonction de transfert, on obtient, du signal des vibrations ou du son du corps, le son du liquide.

4. Procédé selon l'une des revendications 1 à 3, caractérisé en ce que,dans le calcul du taux d'érosion, on considère une constante propre à la matière dépendant du matériau U_{R}, F_{Mat}.

5. Dispositif pour la détermination du taux d'érosion dû à la cavitation dans des composants traversés par un fluide avec un procédé selon l'une des revendications 1 à 4, caractérisé en ce qu'on détecte, au moyen du dispositif de mesure (7a) avec capteur de mesure (7b), le son du corps ou plutôt les vibrations en-dehors du fluide et ont conduit à une unité de traitement de signaux (10) et en ce qu'un calculateur (11) calcule avec des méthodes numériques, du signal traité, une grandeur représentant le son du liquide, d'où l'on détermine le taux réel d'érosion que l'on transmet à une unité de sortie (13).

6. Dispositif selon la revendication 5, caractérisé en ce que le capteur (7b) du dispositif de mesure (7a) est couplé à l'intérieur de ou sur la paroi externe du composant (1) traversé par le fluide.

7. Dispositif selon la revendication 5, caractérisé en ce que le capteur (7b) du dispositif de mesure (7a) mesure sans contact la vibration ou bien le son du corps de la paroi externe du composant (1) traversé par le fluide.

8. Dispositif selon l'une des revendications 5 à 7, caractérisé en ce qu'en plus les signaux d'un dispositif de mesure de pression de sortie (6), d'un dispositif de mesure de pression d'aspiration (8) ainsi que d'un dispositif de mesure de température du fluide (9) sont détectés, amplifiés et mis sous forme numérique par l'unité de traitement des signaux (10) de manière à pouvoir déterminer, à l'aide du calculateur (11), le courant de transport.

9. Dispositif selon l'une des revendications 5 à 8, caractérisé en ce qu'un dispositif de mesure du nombre de tours (4) conduit le nombre de tours de l'arbre (3), par l'unité de traitement de signaux (10), au calculateur (11).

10. Dispositif selon l'une des revendications 5 à 9, caractérisé en ce que quand le taux d'érosion dépasse une valeur de seuil préétablie au calculateur (11), l'unité de sortie traite le signal.
